# FASCICULE DE BREVET EUROPEEN

(11) **EP 4 381 995 B1**
(45) Date de publication et mention de la délivrance du brevet: **17.09.2025**
(21) Numéro de dépôt: 23215338.7
(22) Date de dépôt: 08.12.2023
(51) Int. Cl.: A45F 3/14, A41D 27/20

(54) **ARTICLE DE PORTAGE PRÉSENTANT DEUX POCHES SUPERPOSÉES**
TRAGEARTIKEL MIT ZWEI ÜBEREINANDER ANGEORDNETEN TASCHEN
CARRIER ARTICLE HAVING TWO SUPERIMPOSED POCKETS

(30) Priorité: 08.12.2022 FR 2213018
(43) Date de publication de la demande: 12.06.2024
(73) Titulaire: Decathlon, 59650 Villeneuve d'Ascq (FR)
(72) Inventeur: BODDAERT, Lucie, 59650 Villeneuve d'Ascq (FR); LENGLET, Nicolas, 59650 Villeneuve d'Ascq (FR)
(74) Mandataire: Sayettat, Julien Christian

(56) Documents cités:
- FR-A1- 2 575 908
- US-A- 5 657 917
- US-A1- 2019 029 402
- US-A1- 2020 214 414
- US-B2- 7 971 764

## Description

L'invention concerne un article de portage comprenant une structure destinée à recouvrir une partie du corps d'un utilisateur.

Elle s'applique en particulier à un article de portage dont la structure forme un gilet comprenant un dos et des bretelles destinés à recouvrir respectivement le dos et chacune des épaules d'un utilisateur, notamment durant la pratique d'une activité sportive en extérieur telle que la course à pied en milieu urbain (running) ou en milieu naturel (trail), la randonnée, ou encore la marche nordique.

Le document US7971764B2 divulgue un article de portage selon le préambule de la revendication 1.

De tels articles comprennent des poches de portage pour permettre à l'utilisateur de transporter des accessoires nécessaires à la pratique de son activité, tels que par exemple son téléphone, des récipients de distribution de boissons tels qu'une gourde, une flasque souple ou une poche à eau, ou des produits de nutrition tels que des barres énergétiques ou des flasques de gel ou de compote.

On connait notamment des articles dont la structure de recouvrement présente :
- une première poche de portage d'un récipient de distribution d'une boisson, ladite première poche comprenant un empiècement fixé en périphérie d'une zone de ladite structure en présentant une ouverture d'accès ; et
- une deuxième poche pour le portage d'un autre accessoire, notamment un appareil électronique de type téléphone portable ou smartphone.

Pour faciliter la conception et l'accès à la deuxième poche, celle-ci comprend un fourreau associé à la structure en étant disposé au-dessus de l'empiècement, de manière à superposer les deux poches sur une zone spécifique de l'article de portage.

Toutefois, l'utilisation de cette solution pour le rangement d'un premier accessoire volumineux ne donne pas entière satisfaction, en ce qu'elle induit une déformation importante de l'empiècement et donc du fourreau qui le recouvre, ce qui, notamment durant la pratique d'une activité physique, complique la manipulation de rangement du deuxième accessoire dans ledit fourreau.

En particulier, la géométrie d'une gourde ou d'une flasque souple remplie de boisson va courber les poches, cette courbure compliquant l'insertion dans le fourreau d'un deuxième accessoire de géométrie sensiblement plane tel qu'un smartphone.

L'invention vise à perfectionner l'art antérieur en proposant notamment un article de portage comprenant deux poches superposées, ledit article étant agencé pour permettre à l'utilisateur de ranger et d'extraire facilement un accessoire de la poche extérieure, notamment durant la pratique de son activité sportive, et ce même lorsqu'un accessoire volumineux est rangé dans la poche intérieure.

A cet effet, l'invention propose un article de portage comprenant une structure destinée à recouvrir une partie du corps d'un utilisateur, ladite structure présentant une première poche de portage d'un premier accessoire, ladite première poche comprenant un empiècement fixé en périphérie d'une zone de la structure en présentant une ouverture d'accès à ladite première poche, ladite structure comprenant une deuxième poche de portage d'un deuxième accessoire, ladite deuxième poche comprenant un fourreau présentant une ouverture d'accès, ledit fourreau étant associé à la structure en étant disposé au-dessus de l'empiècement, au moins un bord du fourreau étant dissocié de la structure entre deux extrémités dudit bord, l'une desdites extrémités étant associée à ladite structure au moyen d'un lien élastique permettant un écartement dudit fourreau par rapport audit empiècement.

D'autres particularités et avantages de l'invention apparaîtront dans la description qui suit, faite en référence aux figures annexées, dans lesquelles :
[Fig.1a] et
[Fig.1b] représentent schématiquement un article de portage selon un mode de réalisation de l'invention, respectivement en vue de face (figure 1a) et en vue de côté (figure 1b) ;
[Fig.2a] et
[Fig.2b] représentent partiellement, respectivement en vue de face et en vue de côté, la poche équipant la bretelle droite de l'article de portage des figures 1a et 1b ;
[Fig.3a],
[Fig.3b] et
[Fig.3c] représentent chacune, en perspective suivant différentes vues, la poche des figures 2a et 2b durant différentes étapes de serrage du cordon autour de la partie libre de l'accessoire rangé dans ladite poche ;
[Fig.4] représente partiellement en vue de face les poches équipant la bretelle gauche de l'article de portage des figures 1a et 1b,
[Fig.4a] et
[Fig.4b] représentant, en perspective suivant différentes vues, les poches de la figure 4 avec des accessoires qui y est rangés ;
[Fig.5a] et
[Fig.5b] représentent, en perspective suivant différentes vues, le montage des poches de la figure 4.

En relation avec ces figures, on décrit ci-dessous un article de portage qui présente une structure 1 destinée à recouvrir une partie du corps d'un utilisateur 2.

Dans la description, les termes de positionnement dans l'espace sont pris en référence à l'article de portage tel que représenté sur les figures, ainsi que par rapport à la position de l'utilisateur 2 lorsqu'il revêt ledit article. En particulier :
- les termes « gauche » et « droit » sont pris en référence à la latéralité de l'utilisateur 2 portant l'article ;
- les termes « interne » et « externe » sont pris en référence à un plan anatomique sagittal du corps de l'utilisateur 2, et désignent des positions respectivement proches et éloignées de ce plan sagittal ;
- les termes « intérieur » et « extérieur » sont pris en référence à la position de l'article de portage par rapport à la partie du corps de l'utilisateur 2 qu'il recouvre, et désignent des positions respectivement proches et éloignées de ladite partie du corps.

Dans les modes de réalisation représentés, l'article de portage est un gilet destiné à être porté lors d'une activité sportive en extérieur, telle que la course à pied en milieu urbain (running) ou en milieu naturel (trail), la randonnée, ou encore la marche nordique. En variante, l'article de portage peut présenter d'autres formes, notamment celle d'une ceinture destinée à être portée autour de la taille de l'utilisateur 2, pour un usage similaire à celui du gilet.

La structure 1 du gilet représenté comprend un dos 3 et des bretelles 4a, 4b destinées à recouvrir respectivement le dos et les épaules de l'utilisateur 2. Le gilet comprend notamment un manchon inférieur 5 de hauteur adaptée pour entourer la ceinture abdominale de l'utilisateur 2, ledit manchon reliant latéralement l'extrémité inférieure de chaque bretelle 4a, 4b avec le côté adjacent du dos 3.

Le gilet comprend une fente avant 6 qui s'étend entre des bords latéraux internes 7a respectifs des bretelles 4a, 4b et du manchon inférieur 5, afin de permettre à l'utilisateur 2 d'enfiler l'article en écartant ladite fente.

Sur les figures 1a et 1b, le gilet présente trois paires de sangles 8 disposées chacune sur respectivement un bord interne 7a du manchon 5 ou de la bretelle 4a, 4b adjacente, en étant pourvues de moyens de fixation réversibles complémentaires 9 pour assurer le maintien de l'article sur le torse de l'utilisateur 2.

En particulier, chaque bord 7a de la fente 6 comprend des encoches 10 réparties régulièrement sur une partie de sa hauteur, chaque sangle 8 comprenant un moyen d'ancrage 11 formé sur son extrémité opposée à celle portant les moyens 9 de fixation à l'autre sangle 8, ledit moyen d'ancrage étant agencé pour être fixé réversiblement et de façon sélective dans l'une desdites encoches, afin de permettre à l'utilisateur 2 d'ajuster la hauteur des sangles 8 à sa morphologie.

De façon avantageuse, le gilet est réalisé en un matériau textile de type « mesh », afin d'améliorer le confort de l'utilisateur 2 durant la pratique de son activité sportive, notamment en permettant la circulation de l'air et l'évacuation de la transpiration.

L'article comprend des poches de portage 12, 13, 14, 15 pour permettre à l'utilisateur de transporter des accessoires 16 nécessaires à la pratique de son activité sportive, tels que par exemple son téléphone, des récipients de distribution de boissons tels qu'une gourde, une flasque souple ou une poche à eau, ou des produits de nutrition tels que des barres énergétiques ou des flasques de gel ou de compote.

Sur les figures 1a et 1b, l'article comprend deux poches latérales inférieures 12 formées chacune sur respectivement une portion du manchon 5, afin de permettre le rangement d'accessoires tels que des produits de nutrition, chaque poche inférieure 12 comprenant une ouverture d'accès équipée de moyens de fermeture réversibles, par exemple sous la forme de bandes auto-agrippantes, afin d'éviter la chute des accessoires qui y sont rangés lors des déplacements de l'utilisateur 2.

L'article comprend également une poche arrière 13 formée sur le dos 3, et accessible via une ouverture latérale 17 pour y permettre le rangement d'un accessoire vestimentaire tel qu'une veste de pluie, la position latérale de ladite ouverture permettant l'accès à ladite poche arrière lorsque l'article est porté par l'utilisateur 2, notamment lors de la pratique d'une activité sportive. En particulier, cette ouverture 17 est équipée d'une bande élastique, afin de maintenir l'accessoire rangé dans la poche arrière 13, et ainsi d'éviter la chute et la perte dudit accessoire par ladite ouverture.

Le dos 3 du gilet peut également être équipé d'une poche dorsale agencée pour le portage d'un récipient de distribution de boisson de grande taille, par exemple une poche à eau équipée d'un tuyau de distribution de ladite boisson pourvu en son extrémité libre d'une tétine, ladite poche dorsale et le gilet étant agencés pour permettre la disposition de la tétine à proximité de la tête de l'utilisateur 2, par exemple sur l'une des bretelles 4a, 4b, afin de permettre audit utilisateur d'accéder facilement à ladite tétine lorsqu'il souhaite consommer la boisson contenue dans ladite poche à eau, notamment durant la pratique de son activité sportive.

La structure 1 présente notamment une poche de portage 14 qui comprend un empiècement 18 fixé en périphérie d'une zone de ladite structure, en présentant une ouverture 19 d'accès à ladite poche.

Dans les modes de réalisation représentés, la zone équipée de la poche est formée sur l'une des bretelles 4a, 4b, notamment sur la bretelle droite 4a. De façon avantageuse, chacune des bretelles 4a, 4b comprend une telle poche 14, afin de permettre à l'utilisateur 2 de disposer de plus d'emplacements pour ranger ses accessoires 16, et notamment d'adapter le rangement desdits accessoires selon sa latéralité.

Pour chaque bretelle 4a, 4b, la zone équipée de la poche 14 est destinée à recouvrir une portion latérale de la poitrine de l'utilisateur 2, afin de permettre audit utilisateur d'accéder facilement à l'accessoire 16 rangé dans ladite poche.

Chaque bretelle 4a, 4b comprend, en plus du bord latéral interne 7a, un bord latéral externe 7b qui est espacé dudit bord interne suivant une dimension transversale adaptée pour former une surface de contact importante entre ladite bretelle et l'épaule de l'utilisateur 2, et ainsi garantir le confort dudit utilisateur lorsqu'il revêt l'article.

En outre, chaque empiècement 18 comprend deux bords latéraux 20a, 20b qui sont chacun associé sur respectivement un bord latéral 7a, 7b de la bretelle 4a, 4b correspondante. Ainsi, chaque poche 14 s'étend sur toute la dimension transversale de la bretelle 4a, 4b, ce qui permet de disposer de poches 14 adaptées pour le portage d'accessoires 16 de taille importante, notamment des récipients 16 de distribution de boisson, comme représenté sur les figures 3a à3c et 4a, 4b.

En particulier, chaque empiècement 18 présente une dimension transversale qui est supérieure à la dimension transversale totale de la bretelle 4a, 4b, afin de conférer à la poche 14 un volume et une épaisseur de dimension(s) adaptée(s) pour recevoir des accessoires 16 tels que décrits précédemment.

Dans les modes de réalisation représentés, chaque poche 14 est formée entre l'empiècement 18 et la zone 4a, 4b de la structure 1, c'est-à-dire sur la face extérieure d'une bretelle 4a, 4b, l'empiècement 18 présentant un bord dissocié 20c qui forme l'ouverture 19 d'accès de ladite poche. Pour ce faire, l'empiècement 18 est fixé par couture en sa périphérie sur la bretelle 4a, 4b correspondante, et présente notamment deux bords latéraux 20a, 20b et un bord inférieur 20d qui sont chacun cousus sur respectivement un bord latéral 7a, 7b et le corps de ladite bretelle.

L'ensemble comprend en outre un accessoire 16 destiné à être rangé dans l'une des poches 14, en présentant une partie libre 21 disposée dans l'ouverture 19 d'accès de ladite poche.

Sur les figures, l'accessoire est un récipient 16 de distribution d'une boisson et présente un goulot supérieur 21 formant la partie libre. En particulier, le récipient 16 est de type flasque souple, et comprend un corps souple, qui permet notamment de réduire son encombrement lorsqu'il ne contient pas de boisson, ainsi qu'un goulot 21 qui est équipé d'une tétine que l'utilisateur peut pincer entre ses lèvres pour prélever une quantité de boisson contenue dans ledit récipient.

De façon avantageuse, l'ouverture d'accès 19 de chaque poche 14 s'étend en partie supérieure de ladite poche, ce qui permet de ranger le récipient 16 à la verticale dans ladite poche, avec son goulot de distribution 21 orienté vers le haut, et notamment en direction de la tête de l'utilisateur 2 portant l'article. Ainsi, l'utilisateur 2 peut facilement accéder au récipient 16 lorsqu'il souhaite consommer la boisson qu'il contient.

En particulier, le goulot de distribution 21 peut être équipé d'une extension tubulaire de type paille, dont la longueur est suffisamment importante pour permettre à l'utilisateur 2 de consommer la boisson contenue dans le récipient 16 en aspirant avec sa bouche directement sur l'extrémité supérieure de ladite extension, et ce sans avoir à retirer ledit récipient de la poche 14.

L'ouverture d'accès 19 de chaque poche 14 est équipée d'une gaine 22 dans laquelle est disposé un cordon élastique 23 de rétraction de ladite ouverture, notamment sur la partie libre 21 d'un accessoire 16 rangé dans ladite poche.

En relation avec les figures, chaque empiècement 18 comprend un ourlet qui est fixé par couture au niveau de son bord dissocié 20c pour former la gaine 22, le cordon élastique 23 présentant deux extrémités associées par couture à respectivement un bord latéral 7a, 7b de la bretelle 4a, 4b correspondante.

Le cordon élastique 23 comprend en outre au moins un brin 24 disposé à l'extérieur de la gaine 22 pour permettre la rétraction de l'ouverture 19 par traction sur ledit brin dans une configuration de serrage.

Pour ce faire, la gaine 22 comprend deux orifices 25 formés sur une face intérieure de l'empiècement 18, et par lesquels passe respectivement une portion du cordon 23. En particulier, chaque orifice 25 comprend un œillet rigide, par exemple réalisé en matériau plastique et/ou métallique, afin de faciliter le coulissement dans ledit orifice de la portion de cordon 23 correspondante.

Comme représenté sur les figures, chaque brin 24 est dépourvu de dispositif de maintien de sa tension hors de la gaine 22 correspondante en configuration de serrage, ledit brin étant agencé pour permettre son maintien en configuration de serrage par coopération avec la partie libre 21 de l'accessoire 16 rangé dans la poche 14.

En particulier, la longueur du brin 24 permet sa disposition par extension sur la partie libre 21, le retour élastique du cordon 23 sur ladite partie libre assurant à la fois le maintien du brin 24 en configuration de serrage et le plaquage de l'ouverture 19 sur ladite partie libre.

De façon avantageuse, le brin 24 forme une boucle qui est agencée pour venir entourer la partie libre 21 en configuration de serrage, ce qui constitue une réalisation simple et intuitive, et permet à l'utilisateur 2 de serrer rapidement et de façon fiable l'ouverture 19 de la poche 14 autour de son accessoire 16, notamment avec une seule main durant la pratique de son activité sportive.

De façon avantageuse, le brin 24 est équipé d'une languette 26 de préhension afin de permettre à l'utilisateur 2 de disposer le cordon 23 en configuration de serrage par traction manuelle sur ladite languette, comme représenté sur les figures 4a et 4b. De même, lorsqu'il souhaite extraire l'accessoire 16 de la poche 14, l'utilisateur 2 peut saisir la languette 26 pour enlever la boucle 24 du cordon 23 de la partie libre 21 dudit accessoire.

Sur les figures, et notamment en relation avec les figures 4, 4a, 4b, la bretelle gauche 4b du gilet comprend une première poche 14 telle que décrite ci-dessus pour le portage d'un premier accessoire 16, notamment un récipient de distribution d'une boisson de type gourde ou flasque souple, ainsi qu'une deuxième poche 15 de portage d'un deuxième accessoire, notamment un accessoire plat et rigide de type terminal mobile ou smartphone.

Suivant des variantes non représentées, la bretelle droite 4a du gilet 1 peut également comprendre une telle deuxième poche 15 superposée à sa poche 14 de portage du récipient 16.

La deuxième poche 15 comprend un fourreau 27 qui présente une ouverture 28 d'accès à ladite deuxième poche, ledit fourreau étant associé à la structure 1 en étant disposé au-dessus de l'empiècement 18 de la première poche 14.

Dans les modes de réalisation représentés, l'ouverture d'accès 28 de la deuxième poche 15 s'étend suivant une direction qui est perpendiculaire à la direction de l'ouverture d'accès 19 de la première poche 14 sur laquelle ladite deuxième poche est superposée. Ainsi, les deux ouvertures 19, 28 sont spatialement dissociées, ce qui permet à l'utilisateur 2 de les différencier plus facilement.

En particulier, l'ouverture d'accès 28 de la deuxième poche 15 s'étend verticalement le long d'un bord latéral 29a du fourreau 27, l'ouverture d'accès 19 de la première poche 14 s'étendant horizontalement le long du bord supérieur 20c de l'empiècement 18.

De façon avantageuse, l'ouverture d'accès 28 de la deuxième poche 15 s'étend verticalement le long d'un bord latéral 29a du fourreau 27 qui est adjacent au bord latéral interne 7a de la bretelle 4b. Ainsi, l'utilisateur 2 peut facilement accéder à cette ouverture 28 lorsqu'il porte l'article, de manière à extraire ou ranger un deuxième accessoire dans la deuxième poche 15, notamment durant la pratique de son activité sportive.

Sur les figures, le fourreau 27 comprend une paroi extérieure 30 dans laquelle l'ouverture d'accès 28 de la deuxième poche est formée par l'intermédiaire d'une fente 31. La fente 31 présente une dimension longitudinale qui est suffisamment importante pour permettre à l'utilisateur 2 de ranger dans la deuxième poche 15 un deuxième accessoire de longueur et/ou de largeur importante(s), par exemple un téléphone ou un smartphone.

La fente 31 est équipée de moyens de fermeture réversible, notamment sous la forme d'une fermeture étanche 32, ce qui permet de ranger dans la deuxième poche 15 un deuxième accessoire sensible, notamment électronique tel qu'un téléphone ou un smartphone, en le protégeant de l'humidité et des risques de chute de ladite deuxième poche par ladite fente.

Au moins un bord 29b du fourreau 27 est dissocié de la bretelle 4b entre deux extrémités 33a, 33b dudit bord, l'une desdites extrémités étant associée à ladite bretelle au moyen d'un lien élastique 34 permettant un écartement dudit fourreau par rapport audit empiècement.

Ainsi, lorsqu'un premier accessoire 16 est rangé dans la première poche 14, notamment un accessoire volumineux tel qu'une flasque remplie de boisson, l'utilisateur 2 peut écarter la deuxième poche 15 de ladite première poche en tirant le fourreau 27 vers l'avant, ce qui permet de conserver la planéité de ladite deuxième poche, et de faciliter le rangement d'un deuxième accessoire dans ladite deuxième poche.

Dans les modes de réalisation représentés, le bord dissocié est un bord latéral 29b du fourreau 27, et l'ouverture 28 d'accès à la deuxième poche 15 est formée le long du bord latéral 29a opposé dudit fourreau. Ainsi, sur les figures, le bord dissocié est le bord latéral externe 29b du fourreau 27.

En relation avec la figure 4b, le fourreau 27 comprend une paroi intérieure 35 disposée en regard de l'empiècement 18 de la première poche 14, en formant entre eux un espace 36 de débattement élastique entre lesdites poches, qui débouche par le bord dissocié 29b.

L'extrémité 33a équipée du lien élastique 34 est adjacente à l'ouverture supérieure 19 de la première poche 14. En particulier, les bords supérieur 29c et latéral externe 29b du fourreau 27 sont tous les deux dissociés de la bretelle 4b, et le lien élastique 34 est associé à l'extrémité supérieure 33a dudit bord latéral externe, ce qui permet de faciliter l'écartement du fourreau 27 de la première poche 14.

Par ailleurs, le bord latéral interne 29a et le bord inférieur 29d du fourreau 27 sont tous deux associés par couture à la bretelle 4b, de sorte à associer fixement à ladite bretelle l'autre extrémité 33b du bord dissocié 29b. Cet agencement permet de former un pivot le long du bord inférieur 29d du fourreau 27, autour duquel ledit fourreau peut pivoter lorsque l'utilisateur 2 l'écarte élastiquement de la première poche 14 pour y ranger un deuxième accessoire.

En particulier, le bord inférieur 29d du fourreau 27 est cousu à la bretelle 4b en étant décalé en hauteur sous le bord inférieur 20d de l'empiècement 18, afin de limiter les interactions entre les poches 14, 15, et notamment entre les accessoires 16 rangés dans chacune desdites poches.

## Revendications

1. Article de portage comprenant une structure (1) destinée à recouvrir une partie du corps d'un utilisateur, ladite structure présentant une première poche (14) de portage d'un premier accessoire (16), ladite première poche comprenant un empiècement (18) fixé en périphérie d'une zone (4b) de la structure (1) en présentant une ouverture (19) d'accès à ladite première poche, ledit article étant **caractérisé en ce que** ladite structure comprend une deuxième poche (15) de portage d'un deuxième accessoire, ladite deuxième poche comprend un fourreau (27) présentant une ouverture d'accès (28), ledit fourreau est associé à la structure (1) en étant disposé au-dessus de l'empiècement (18), au moins un bord (29b) du fourreau (27) est dissocié de la structure (1) entre deux extrémités (33a, 33b) dudit bord, l'une desdites extrémités étant associée à ladite structure au moyen d'un lien élastique (34) permettant un écartement dudit fourreau par rapport audit empiècement.

2. Article de portage selon la revendication 1, **caractérisé en ce que** l'autre extrémité (33b) du bord (29b) est associée fixement à la structure (1).

3. Article de portage selon l'une de revendications 1 ou 2, **caractérisé en ce que** la première poche (14) est formée entre l'empiècement (18) et la zone (4b) de la structure (1), ledit empiècement présentant un bord dissocié (20c) formant l'ouverture d'accès (19) de ladite première poche.

4. Article de portage selon l'une quelconque des revendications 1 à 3, **caractérisé en ce que** l'ouverture d'accès (28) de la deuxième poche (15) est formée le long d'un bord (29a) du fourreau (27) qui est opposé au bord dissocié (29b).

5. Article de portage selon l'une quelconque des revendications 1 à 4, **caractérisé en ce que** le fourreau (27) comprend une paroi intérieure (35) disposée en regard de l'empiècement (18) en formant entre eux un espace (36) débouchant par le bord dissocié (29b).

6. Article de portage selon l'une quelconque des revendications 1 à 5, **caractérisé en ce que** l'ouverture d'accès (28) de la deuxième poche (15) s'étend suivant une direction qui est perpendiculaire à la direction de l'ouverture d'accès (19) de la première poche (14).

7. Article de portage selon l'une quelconque des revendications 1 à 6, **caractérisé en ce que** l'ouverture d'accès (19) de la première poche (14) s'étend en partie supérieure de ladite première poche, le bord dissocié (29b) étant un bord latéral du fourreau (27).

8. Article de portage selon la revendication 7, **caractérisé en ce que** l'extrémité (33a) équipée du lien élastique (34) est adjacente à l'ouverture supérieure (19) de la première poche (14).

9. Article de portage selon l'une quelconque des revendications 1 à 8, **caractérisé en ce que** l'ouverture d'accès (19) de la première poche (14) est équipée d'une gaine (22) dans laquelle est disposé un cordon élastique (23) de rétraction de ladite ouverture.

10. Article de portage selon la revendication 9, **caractérisé en ce que** le cordon (23) présente deux extrémités associées à la structure (1) et au moins un brin (24) disposé à l'extérieur de la gaine (22) pour permettre la rétraction de l'ouverture (19) par traction sur ledit brin dans une configuration de serrage.

11. Article de portage selon la revendication 10, **caractérisé en ce que** le brin (24) est dépourvu de dispositif de maintien de sa tension hors de la gaine (22) en configuration de serrage, ledit brin étant agencé pour permettre son maintien en configuration de serrage par coopération avec le premier accessoire (16) rangé dans la première poche (14).

12. Article de portage selon l'une quelconque des revendications 1 à 11, **caractérisé en ce que** la structure (1) forme un gilet comprenant un dos (3) et des bretelles (4a, 4b) destinés à recouvrir respectivement le dos et les épaules de l'utilisateur (2), la zone équipée des poches (14, 15) étant formée sur l'une des bretelles (4b).

## Patentansprüche

1. Tragartikel, umfassend eine Struktur (1), die dazu bestimmt ist, einen Teil des Körpers eines Benutzers zu bedecken, wobei die Struktur eine erste Tasche (14) zum Tragen eines ersten Zubehörs (16) aufweist, die erste Tasche umfassend einen Einsatz (18), der an einem Umfang eines Bereichs (4b) der Struktur (1) befestigt ist und eine Zugangsöffnung (19) zu der ersten Tasche aufweist, wobei der Artikel **dadurch gekennzeichnet ist, dass** die Struktur eine zweite Tasche (15) zum Tragen eines zweiten Zubehörs umfasst, die zweite Tasche eine Hülse (27) umfasst, die eine Zugangsöffnung (28) aufweist, die Hülse mit der Struktur (1) assoziiert ist, indem sie oberhalb des Einsatzes (18) angeordnet ist, mindestens ein Rand (29b) der Hülse (27) zwischen zwei Enden (33a, 33b) des Rands von der Struktur (1) getrennt ist, wobei eines der Enden mit der Struktur mittels einem elastischen Band (34) verbunden ist, die eine Beabstandung der Hülse in Bezug auf den Einsatz ermöglicht.

2. Tragartikel nach Anspruch 1, **dadurch gekennzeichnet, dass** das andere Ende (33b) des Rands (29b) fest mit der Struktur (1) assoziiert ist.

3. Tragartikel nach einem der Ansprüche 1 oder 2, **dadurch gekennzeichnet, dass** die erste Tasche (14) zwischen dem Einsatz (18) und dem Bereich (4b) der Struktur (1) gebildet ist, wobei der Einsatz einen abgetrennten Rand (20c) aufweist, der die Zugangsöffnung (19) der ersten Tasche bildet.

4. Tragartikel nach einem der Ansprüche 1 bis 3, **dadurch gekennzeichnet, dass** die Zugangsöffnung (28) der zweiten Tasche (15) entlang eines Rands (29a) der Hülse (27) gebildet ist, die dem abgetrennten Rand (29b) gegenüberliegt.

5. Tragartikel nach einem der Ansprüche 1 bis 4, **dadurch gekennzeichnet, dass** die Hülse (27) eine Innenwand (35) umfasst, die gegenüber dem Einsatz (18) angeordnet ist und dazwischen einen Raum (36) bildet, der durch den abgetrennten Rand (29b) mündet.

6. Tragartikel nach einem der Ansprüche 1 bis 5, **dadurch gekennzeichnet, dass** sich die Zugangsöffnung (28) der zweiten Tasche (15) in einer Richtung erstreckt, die senkrecht zu der Richtung der Zugangsöffnung (19) der ersten Tasche (14) ist.

7. Tragartikel nach einem der Ansprüche 1 bis 6, **dadurch gekennzeichnet, dass** sich die Zugangsöffnung (19) der ersten Tasche (14) in den oberen Teil der ersten Tasche erstreckt, wobei der abgetrennte Rand (29b) einen Seitenrand der Hülse (27) ist.

8. Tragartikel nach Anspruch 7, **dadurch gekennzeichnet, dass** das Ende (33a), das mit dem elastischen Band (34) ausgestattet ist, angrenzend an die obere Öffnung (19) der ersten Tasche (14) ist.

9. Tragartikel nach einem der Ansprüche 1 bis 8, **dadurch gekennzeichnet, dass** die Zugangsöffnung (19) der ersten Tasche (14) mit einer Hülle (22) ausgestattet ist, in der eine elastische Schnur (23) zum Zurückziehen der Öffnung angeordnet ist.

10. Tragartikel nach Anspruch 9, **dadurch gekennzeichnet, dass** die Schnur (23) zwei mit der Struktur (1) assoziierte Enden und mindestens einen Strang (24) aufweist, der außerhalb der Hülle (22) angeordnet ist, um ein Zurückziehen der Öffnung (19) durch Ziehen an dem Strang in eine Klemmkonfiguration zu ermöglichen.

11. Tragartikel nach Anspruch 10, **dadurch gekennzeichnet, dass** der Strang (24) über keine Vorrichtung zum Aufrechterhalten seiner Spannung außerhalb der Hülle (22) in der Klemmkonfiguration verfügt, wobei der Strang angeordnet ist, um zu ermöglichen, dass er durch Zusammenwirken mit dem ersten Zubehör (16), das in der ersten Tasche (14) verstaut ist, in einer festgezogenen Konfiguration gehalten wird.

12. Tragartikel nach einem der Ansprüche 1 bis 11, **dadurch gekennzeichnet, dass** die Struktur (1) eine Weste bildet, einen Rücken (3) und Träger (4a, 4b) umfassend, die dazu bestimmt sind, jeweils den Rücken und die Schultern des Benutzers (2) zu bedecken, wobei der mit Taschen (14, 15) ausgestattete Bereich an einem der Träger (4b) gebildet ist.

## Claims

1. Carrying article comprising a structure (1) designed to cover a part of the body of a user, said structure having a first pocket (14) for carrying a first accessory (16), said first pocket comprising a yoke (18) fixed to the periphery of a zone (4b) of the structure (1) while having an opening (19) for access to said first pocket, said article being **characterized in that** said structure comprises a second pocket (15) for carrying a second accessory, said second pocket comprises a sheath (27) having an access opening (28), said sheath is associated with the structure (1) by being disposed above the yoke (18), at least one edge (29b) of the sheath (27) is dissociated from the structure (1) between two ends (33a, 33b) of said edge, one of said ends being associated with said structure by means of an elastic link (34) allowing said sheath to be moved away from said yoke.

2. Carrying article according to claim 1, **characterized in that** the other end (33b) of the edge (29b) is fixedly associated with the structure (1).

3. Carrying article according to one of claims 1 or 2, **characterized in that** the first pocket (14) is formed between the yoke (18) and the zone (4b) of the structure (1), said yoke having a dissociated edge (20c) forming the access opening (19) of said first pocket.

4. Carrying article according to any one of claims 1 to 3, **characterized in that** the access opening (28) of the second pocket (15) is formed along an edge (29a) of the sheath (27) which is opposite to the dissociated edge (29b).

5. Carrying article according to any one of claims 1 to 4, **characterized in that** the sheath (27) comprises an inside wall (35) arranged opposite the yoke (18), forming between them a space (36) opening out through the dissociated edge (29b).

6. Carrying article according to any one of claims 1 to 5, **characterized in that** the access opening (28) of the second pocket (15) extends in a direction which is perpendicular to the direction of the access opening (19) of the first pocket (14).

7. Carrying article according to any one of claims 1 to 6, **characterized in that** the access opening (19) of the first pocket (14) extends in the upper part of said first pocket, the dissociated edge (29b) being a lateral edge of the sheath (27).

8. Carrying article according to claim 7, **characterized in that** the end (33a) equipped with the elastic link (34) is adjacent to the upper opening (19) of the first pocket (14).

9. Carrying article according to any one of claims 1 to 8, **characterized in that** the access opening (19) of the first pocket (14) is equipped with a duct (22) in which an elastic cord (23) for retracting said opening is arranged.

10. Carrying article according to claim 9, **characterized in that** the cord (23) has two ends associated with the structure (1) and at least one strand (24) arranged outside the duct (22) to enable the opening (19) to be retracted by pulling on said strand in a tightening configuration.

11. Carrying article according to claim 10, **characterized in that** the strand (24) has no device for maintaining its tension outside the duct (22) in the tightening configuration, said strand being arranged to be maintained in the tightening configuration by cooperation with the first accessory (16) stored in the first pocket (14).

12. Carrying article according to any one of claims 1 to 11, **characterized in that** the structure (1) forms a vest comprising a back (3) and shoulder straps (4a, 4b) designed to cover the back and shoulders of the user (2) respectively, the zone equipped with pockets (14, 15) being formed on one of the shoulder straps (4b).
